# EUROPÄISCHE PATENTSCHRIFT

(11) **EP 0 039 496 B1**
(45) Veröffentlichungstag und Bekanntmachung des Hinweises auf die Patenterteilung: **09.05.1984**
(21) Anmeldenummer: 81103311.7
(22) Anmeldetag: 02.05.1981
(51) Int. Cl.: E01B 29/00, E21D 20/00

(54) **Vorrichtung zur Verankerung von Laufschienen von Schienenflurbahnen**
Device for the anchoring of rails of mine tramways
Dispositif pour l'ancrage des rails de roulement pour chemins de fer de mines

(30) Priorität: 06.05.1980 DE 3017212
(43) Veröffentlichungstag der Anmeldung: 11.11.1981
(73) Patentinhaber: Saarbergwerke Aktiengesellschaft, 66104 Saarbrücken (DE)
(72) Erfinder: Lutz, Alois, D-6605 Friedrichsthal (DE)

## Beschreibung

Die Erfindung betrifft eine Vorrichtung zur Verankerung von Laufschienen von Schienenflurbahnen im Bergbau gemäss Oberbegriff des Anspruchs 1.

Zum Materialtransport werden im Bergbau überwiegend-neben Einschienenhängebahnen-Schienenflurbahnen, sogenannte SF-Bahnen eingesetzt. Bisher wurden Schienensträge ohne zusätzliche Verankerung auf der Streckensohle verlegt. Die Entwicklung zu höheren Fahrgeschwindigkeiten und grösseren Transportgewichten erfordert jedoch, die Laufschienen der SF-Bahnen fest in der Streckensohle zu verankern. So müssen, unabhängig von den Transportgewichten, die Laufschienen bei Fahrgeschwindigkeiten über 2 m/sec. grundsätzlich zweimal je Schiene verankertwerden. Vorwiegend werden sogenannte Klebeanker von ca. 1 m Länge verwendet.

Zum Setzen von Gebirgsankern sind Bohr- und Ankergeräte mit auf Gleitschienen geführten Bohrmaschinen bekannt (DE-B-2208710, DE-A1-2657650). Der Vorschub der Bohrmaschinen erfolgt über motorisch oder mittels Hubzylindern angetriebener Ketten. Die Gleitschiene wird durch mehrere, durch vertikale und horizontale Achsen drehbar miteinander verbundene Ausleger gehalten bzw. positioniert, wobei als Stellenantriebe Hubzylinder verwendet werden.

Zum Verankern von Laufschienen von Schienenflurbahnen sind diese bekannten Ankergeräte jedoch nicht einsetzbar. Die Abstützung der Bohrmaschine sowie die Positionierbarkeit reichen für die hier erforderliche Genauigkeit nicht aus, da das Bohren der Ankerlöcher und anschliessende Setzen der Anker durch beispielsweise in den Verbindungsschwellen der Laufschienen vorgefertigte Bohrungen erfolgen muss. Daher wurde bisher sowohl das Bohren der Ankerlöcher als auch das Eintreiben der Anker manuell mit Bohrturbinen oder Bohrhämmern und einer Stützvorrichtung durchgeführt. Dieses Verfahren bedingt erheblichen Zeit- und Arbeitsaufwand und bedeutet für das Personal eine enorme körperliche Belastung zum Aufbringen der zum Bohren erforderlichen Vorschubkräfte und Reaktionsmomente sowie erhöhte Unfallgefahr.

Aufgabe der vorliegenden Erfindung ist es, eine Vorrichtung zur Verankerung der Laufschienen von SF-Bahnen zu schaffen, die es erlaubt, den Zeit- und Arbeitsaufwand wesentlich zu verringern. Ziel der Erfindung ist es weiterhin, das Personal von schweren körperlichen Anstrengungen zu entlasten und die zusätzliche Gefährdung zu vermeiden.

Diese Aufgabe wird erfindungsgemäss dadurch gelöst, dass die Gleitschiene (2) auf einem Grundgestell (9) sowohl parallel als auch quer zu den Laufschienen (14) verschiebbar geführt und in einem Drehgelenk (15) um eine vertikale Achse drehbar gelagert sind.

Die erfindungsgemässe Vorrichtung erlaubt ein sehr genaues und schnelles Ausrichten der Bohrmaschine auf die in den Verbindungsschwellen der Laufschienen vorgegebenen Bohrungen. Das Positionieren kann beispielsweise durch handbetätigte Spindeln erfolgen. Das Bohren der Ankerlöcher und das Eintreiben derAnkererfolgten dann voll mechanisch. Lediglich das Ein- und Ausspannen der Bohrer sowie das Einsetzen der Anker in die Aufnahme der Bohrmaschine erfolgen noch manuell.

Da die die Bohrmaschine führenden Gleitschienen um eine vertikale Achse drehbar sind, können auch in Kurven verlegte Schienen ohne Schwierigkeiten verankert werden.

Zweckmässigerweise ist die Vorrichtung mit zwei Gleitschienen, einer sogenannten Doppellafette, mit jeweils eigener Bohrmaschine und separatem Vorschubantrieb ausgerüstet, so dass beide Laufschienen eines Schienenpaares gleichzeitig verankert werden können.

Die gesamte Vorrichtung ist vorteilhafterweise auf ein Fahrgestell aufgesetzt, das seinerseits durch den bereits verlegten und verankerten Teil des Schienenstranges geführt ist, der so die beim Bohren und Setzen der Anker auftretenden Reaktionskräfte und Reaktionsmomente aufnehmen kann. Als geeignete Fahrgestelle bieten sich dabei herkömmliche Tragwagen an, es sind jedoch auch einfache nachlaufende Fahrgestelle verwendbar. Zur Vorortverankerung von Laufschienen in Strekkenvortrieben kann es zweckmässig sein, die Bohrvorrichtung auf Gleitkufen zu montieren und zusätzlich mit Haspel und Rücklaufsperre auszurüsten, so dass sie auch in diesem Einsatzfall frei verfahrbar ist.

Bei Verwendung nur einer Bohrlafette-an Stelle der Doppellafette - wird das Grundgestell zweckmässigerweise um eine vertikale Achse drehbar, beispielsweise in einem Zahnkranz, auf dem Fahrgestell montiert. Somit können auch bei Verwendung einer Vorrichtung mit nur einer Bohrlafette beide Laufschienen des Schienenpaares der SF-Bahn verankert werden.

Die erfindungsgemässe Vorrichtung ist anhand des in der Figur schematisch dargestellten Ausführungsbeispieles weiter erläutert.

Bei einem als Doppellafette ausgebildeten Bohrgerät 1 sind je eine Bohrmaschine 3 mit einer Grundplatte 4 auf einer Gleitschiene 2 zwangsgeführt. Der Vorschub der Bohrmaschine 3 erfolgt jeweils über eine Kette 5 und einen Kettenzug 6. Steuerpulte 8 mit Ventilen 7 zur Bedienung der Bohrmaschine 3 und der Kettenzüge 6 sind hinter den Gleitschienen 2 auf einem gemeinsamen Grundgestell 9 angebracht, ausserhalb des Gefahrenbereiches bewegter bzw. drehender Maschinenteile. Die beiden Seiten des Gerätes 1 arbeiten unabhängig voneinander.

Zur exakten Fixierung der Bohrer 10 bzw. der Anker sind die Bohreinheiten auf dem Grundgestell 9 so geführt, dass sie mittels der Spindel 13 parallel und der Spindel 16 quer zu den Laufschienen der SF-Bahn verschoben werden können. Zum Bohren und Setzen der Anker in Kurven sind die Bohreinheiten in einem Gelenk 15 um eine vertikale Achse drehbar gelagert.

Die Bohrvorrichtung ist mit ihrem Grundgestell 9 auf ein einfaches nachlaufendes Fahrgestell 11 aufgesetzt. Das Fahrgestell 11 ist in herkömmlicher Weise im bereits verankerten Teil des Schienenstranges der SF-Bahn geführt, so dass Reaktionskräfte und Reaktionsmomente durch diese Schiene aufgenommen werden können.

## Patentansprüche

1. Vorrichtung zur Verankerung von Schienenflurbahnen im Bergbau, bei der eine oder mehrere, vorzugsweise zwei, unabhängig voneinander arbeitende Bohrmaschinen (3), die jeweils sowohl zum Vorbohren von Ankerlöchern als auch zum Setzen von Ankern dienen, vorgesehen sind, wobei jede Bohrmaschine (3) auf einer Gleitschiene (2) geführt ist und der Vorschub zwangsweise erfolgt, dadurch gekennzeichnet, dass die Gleitschienen (2) auf einem Grundgestell (9) sowohl parallel als auch quer zu den Laufschienen (14) verschiebbar geführt und in einem Drehgelenk (15) um eine vertikale Achse drehbar gelagert sind.

2. Vorrichtung nach Anspruch 1, dadurch gekennzeichnet, dass das Grundgestell (9) auf ein in den Laufschienen (14) der Schienenflurbahn geführtes Fahrgestell montiert ist.

3. Vorrichtung nach Anspruch 1, dadurch gekennzeichnet, dass das Grundgestell (9) auf Kufen montiert ist.

## Claims

1. A device for the anchoring of mine tramways, in which there are provided one or more, preferably two, independently operating drilling machines (3) each of which serves both to pre-drill anchoring holes and also to insert anchors, each drilling machine (3) being guided on a slide bar (2) and the advance being forcibly effected, characterised in that the slide bars (2) are displaceably guided on a base frame (9) both parallel and transversely to the rails (14) and are supported in a swivel joint (15) so as to be rotatable about a vertical axis.

2. A device according to Claim 1, characterised in that the base frame (9) is mounted on a carriage which is guided on the rails (14) of the tramway.

3. A device according to Claim 1, characterised in that the base frame (9) is mounted on runners.

## Revendications

1. Dispositif pour l'ancrage de voies ferrées de roulement dans les travaux miniers, dans lequel sont prévus une ou plusieurs, de préférence deux, machines à forer (3) travaillant indépendamment l'une de l'autre qui servent, toutes deux, aussi bien à forer les avant-trous d'ancrage qu'à poser les ancrages, chacune des machines à forer (3) étant guidée sur une glissière (2), et l'avancement se faisant mécaniquement, dispositif caractérisé en ce que les glissières (2) sont guidées sur un bâti de base (9) aussi bien parallèlement que transversalement aux rails (14), et sont montées rotatives sur un axe vertical, dans une articulation pivotante (15).

2. Dispositif suivant la revendication 1, caractérisé en ce que le bâti de base (9) est monté sur un chariot guidé sur les rails (14) de la voie de roulement.

3. Dispositif suivant la revendication 1, caractérisé en ce que le bâti de bse (9) est monté sur des patins.
